# EUROPÄISCHE PATENTSCHRIFT

(11) **EP 0 106 856 B1**
(45) Veröffentlichungstag und Bekanntmachung des Hinweises auf die Patenterteilung: **10.09.1986**
(21) Anmeldenummer: 83901183.0
(22) Anmeldetag: 21.04.1983
(51) Int. Cl.: H01F 27/02, H01F 41/00

(54) **KESSEL, INSBESONDERE FÜR TRANSFORMATOREN, UND VERFAHREN ZU DESSEN HERSTELLUNG**
CASING, PARTICULARLY FOR TRANSFORMERS, AND METHOD FOR MANUFACTURING THE CASING
BOITIER, NOTAMMENT POUR TRANSFORMATEURS ET PROCEDE DE FABRICATION DE BOITIER

(30) Priorität: 30.04.1982 CH 2665/82
(43) Veröffentlichungstag der Anmeldung: 02.05.1984
(73) Patentinhaber: ZSCHOKKE WARTMANN AG, CH-5200 Brugg (CH)
(72) Erfinder: KANIS, Walter, D-7891 Unterlauchringen (DE)
(74) Vertreter: Meyer-Saurer, Reinhardt (CH)
(86) Internationale Anmeldenummer: CH8300048
(87) Internationale Veröffentlichungsnummer: WO8303921

## Beschreibung

Die Erfindung bezieht sich auf einen Kessel, insbesondere für Transformatoren, der aus mehreren, sich jeweils in einer Richtung erstreckenden Wandteilen gebildet ist, von denen jedes sich aus einem Kühlrippenelement, einer Kesselwannenseitenwand und einem Rahmenteil zusammensetzt, wobei das Kühlrippenelement auf der Wandteilinnenseite mit Flachbändern und auf der Wandteilaussenseite mit auf die Rippenkanten aufgesetzten Stäben verstärkt ist. Ein derartiger Kessel ist aus JP-A-55132 013 bekannt.

Zur Kühlung elektrischer Maschinen, insbesondere zur Kühlung von Leistungstransformatoren, ist es bekannt, Oel als Kühlmittel zu verwenden. Es wird deshalb um die elektrische Maschine ein Kessel vorgesehen, dessen Gehäuse meistens vier Wände mit Kühlrippenelementen und eine Bodenwanne aufweist. Das obere Ende wird durch einen Rahmen begrenzt, auf dem zur Vervollständigung des Kessels ein Deckel befestigt, z. B. angeschraubt, ist. Der Kessel nimmt die elektrische Maschine und eine Oelfüllung auf, welch letztere in der einfachsten Ausführungsform des Kessels die von der elektrischen Maschine erzeugte Wärme an die Aussenwand des Kessels leitet, von wo sie konvektiv an die Aussenluft abgegeben wird. Für die Herstellung eines solchen Kessels werden die mit den Rippen versehenen Gehäusewände und die Bodenwanne von Hand oder mit Hilfe einfacher Vorrichtungen zusammengeschweisst. Bei diesem Verfahren ist die Handhabung insbesondere "der die Gehäusewände bildenden Kühlrippenelemente infolge ihrer mangelnden Steifigkeit erheblich erschwert.

Zur Herstellung bekannter Kessel (JP-A-5 593 205 und 55 132 013) wird zwar das Kühlrippenelement durch aufgeschweisste Stäbe und Flachbänder versteift, jedoch bleibt eine einwandfreie Verbindung seiner Ränder mit den Rändern der Wannenseitenwand und des Rahmenteils wegen der Vorbereitung dieser Ränder aufwendig. Bei einem weiteren bekannten Kessel (GB-A-2068 647) werden zunächst Faltenbleche gebildet und diese in eine auf grosse Kühloberfläche gerichtete Anordnung gebogen, worauf dann erst die weiteren Teile zur Bildung eines vollständigen Kessels angebracht werden können. Damit sind verhältnismässig aufwendige Schweissarbeiten verbunden. In ähnlicher Weise wird bei einem weiteren bekannten Kessel (DE-A-2 413 617) zunächst die gesamte Kühlrippenpartie geformt, worauf dann die übrigen Teile des Kessels angebracht werden. Hierbei handelt es sich ebenfalls um aufwendige Schweissarbeiten, die durch die mangelnde Steifigkeit des Kühlrippenteils zusätzlich erschwert werden.

Aufgabe der vorliegenden Erfindung ist es, einen Kessel der eingangs beschriebenen Art so auszugestalten, dass die Wandteile ohne aufwendige Anpassarbeiten an dem Kühlrippenelement, an der Wannenseitenwand und an dem Rahmenteil in einer versteiften Ausführung hergestellt werden können, ohne dass zusätzliche Schweissarbeiten erforderlich sind, und dass der Kessel in einfacher Weise durch die so hergestellten Wandteile fertiggestellt werden kann.

Diese Aufgabe wird gemäss der Erfindung dadurch gelöst; dass die Flachbänder bündig mit den Seitenrändern des Kühlrippenelementes an diesem anliegen und als Träger der Wannenseitenwand bzw. des Rahmenteils dienen. Hierzu ist vorzugsweise an der Wannenseitenwand und an dem Rahmenteil je ein Flansch angeformt, der Bohrungen aufweist, die der Positionierung der Wandteile bei der Bildung des Kessels dienen.

Ein weiterhin beanspruchtes Verfahren zur Herstellung des erfindungsgemässen Kessels zeichnet sich dadurch aus, dass die Wandteile mit dem 1 Flansch des Rahmenteils auf einer Unterlage abgestützt, durch die Flanschbohrungen eingeführte, in der Unterlage fixierte Stifte positioniert und durch in die Bohrungen benachbarter Flansche der Seitenwand eingesteckte Bügel zusammengehalten werden.

Die Erfindung ist in der Zeichnung in einem Ausführungsbeispiel dargestellt und nachfolgend beschrieben. Es zeigen :
Figur 1 ein Kühlrippenelement aus einem gefalteten Stahlblech in räumlicher Darstellung,
Figur 2 das Kühlrippenelement nach Fig. 1 mit angebrachten Versteifungen,
Figur 3 einen Wandteil, der aus einem Kühlrippenelement nach Fig. 2, einer Wannenseitenwand und einem Rahmenteil zusammengesetzt ist, in räumlicher Darstellung,
Figur 4 den Aufbau zweier Wandteile und deren Positionierung auf einer Montagefläche,
Figur 5 den Aufbau und die Positionierung von vier Wandteilen auf einer Montagefläche in räumlicher Darstellung und
Figur 6 die zusammengeschweissten Wandteile nach Fig. 5 mit dem aufgeschweissten Wannenboden.

Die Fig. 1-3 zeigen die Herstellung eines Wandteils, wie er beispielsweise zur Herstellung eines Transformatorkessels verwendet wird. Zunächst wird ein Kühlrippenelement 1 hergestellt. Hierzu wird ein Band aus Stahlblech von der Breite des Kühlrippenelementes 1 von einer Bandrolle abgegewickelt und in einer Faltenpresse mit hohlen Kühlrippen 4 versehen, deren Ende 5 zusammengequetscht wird. Anfang und Ende 6, 7 dieses Bandes werden angebogen, vorzugsweise unter 45° zur Bandebene (Fig. 1).

Das so hergestellte Kühlrippenelement 1 wird an den Seitenrändern durch Aufschweissejen eines Flachbandes 8, 9, siehe Fig. 2, und die Kühlrippen 4 werden an ihren Enden durch zwei Rundstäbe 10, 11 versteift. Ist die Länge der Kühlrippen 4 gross, können weitere Rundstäbe aufgeschweisst werden.

In Fig. 3 ist ein vollständiger Wandteil dargestellt, der sich aus dem Kühlrippenelement 1, einer Kesselwannenseitenwand 2 und einem Rahmenteil 3 zusammensetzt. Die Wannenseitenwand 2 und der Rahmenteil 3 sind entsprechend Fig. 3 mit dem Kühlrippenelement 1 und den dieses versteifenden Flachbändern 8, 9 verschweisst, nachdem vorher noch die Enden 5 der Kühlrippen 4 Zugerschweisst worden sind. Am freien Ende der Wannenseitenwand 2 und des Rahmenteils 3 ist je ein Flansch 12, 13 angeformt und mit Bohrungen 14, 15 versehen.

In Fig. 4 ist die Bereitstellung von Wandteilen 1, 2, 3 für das Zusammenschweissen zu einem Transformatorkessel dargestellt. Die Wandteile 1, 2, 3 werden mit dem Teil 3 nach unten auf eine Montageplatte 16 abgestützt und positioniert. Die Positionierung erfolgt durch in der Montageplatte 16 angeordnete Positionierstifte 17, auf die der Flansch 13 des Rahmenteils 3 mit Hilfe einiger der Bohrungen 15 gesteckt wird. Die Bohrungen 14 der Wannenseitenwand 2 dienen dazu, einen Bügel 18 einzustecken und damit zwei Wandteile zusammenzuhalten. Da das Kühlrippenelement 1 durch die Teile 8-11 Versteift ist, trifft dies auch für die ganzen Wandteile 1, 2, 3 zu, so dass dieselben leicht positioniert werden können.

Aus Fig. 5 ist ersichtlich, dass vier Wandteile zu einem Kesselgehäuse vereinigt werden, wobei jeder Wandteil durch die Positionierstifte 17 positioniert und durch die Bügel 18 zusammengehalten ist. Aus Fig. 5 ist auch ersichtlich, dass die aufgebogenen Anfänge und Enden 6, 7 der Bänder der Kühlrippenelemente (1) dazu dienen, die Positionierung der Wandteile zu erleichtern und eine gute Schweissverbindung zwischen den Kühlrippenelementen 1 zu ermöglichen. Durch die geneigten Anfänge und Enden 6, 7 der Bänder können nicht vermeidbare Herstellungstoleranzen leicht ausgeglichen werden. Die Enden 6, 7 liegen aufeinander, so dass an deren Umfang eine genau definierte Schweissstelle entsteht, durch die die Schaffung einer einwandfreien Schweissnaht begünstigt wird.

Sind die Wandteile positioniert und zusammengehalten, werden die Anfänge und Enden 6, 7 der Bänder durch Punktschweissung verbunden, wobei zweckmässig die Schweisspunkte nach innen verlegt werden, um bei Auftreten von Innendruck das Entstehen von Biegespannungen in der Umfangsschweissnaht zu vermeiden oder mindestens klein zu halten. Durch die Punktschweissung an den Anfängen und Enden 6, 7 ist das Gehäuse in seiner Endform fixiert und kann zur Durchführung der Fertigschweissung der verschiedenen Schweissnähte von der Montageplatte 16 entfernt werden.

Figur 6 zeigt den fertiggeschweissten Transformatorkessel, der noch zusätzlich zum Gehäuserahmen nach Fig. 5 eine auf die Flansche 12 der Wannenseitenwand 2 aufgeschweisste Bodenwanne 19 aufweist.

Das Schweissen der Nähte zwischen den Wandteilen 1, 2, 3 und der Bodenwanne 19 kann manuell oder auch maschinell durchgeführt werden. Wesentlich ist, dass zunächst Wandteile in stabiler, formfester Ausführung geschaffen werden, wobei bei deren Herstellung aus den Einzelteilen 1, 2, 3 die Formfestigkeit durch die gleichzeitige Schaffung gut schweissbarer und definierter Schweissstellen erreicht wird. Durch die Flachbänder 8, 9 (Fig. 2) wird eine definierte Schweissstelle geschaffen, die die Herstellung einer einwandfreien Schweissnaht begünstigt. Insbesondere wird eine Verbesserung der Schweissstelle an den Fusspunkten der Rippenenden 5 erreicht.

Der beschriebene Kessel und das zugehörige Herstellungsverfahren eignen sich für alle Behälter in denen Flüssigkeiten durch mit Rippen versehenen Gehäusewände gekühlt werden müssen.

## Patentansprüche

1. Kessel, insbesondere für Transformatoren, der aus mehreren, sich jeweils in einer Richtung erstreckenden Wandteilen gebildet ist, von denen jedes sich aus einem Kühlrippenelement (1), einer Kesselwannenseitenwand (2) und einem Rahmenteil (3) zusammengesetzt, wobei das Kühlrippenelement (1) auf der Wandteilinnenseite mit Flachbändern (8, 9) und auf der Wandteilaussenseite mit auf die Rippenkanten aufgesetzten Stäben (10, 11) verstärkt ist, dadurch gekennzeichnet, dass die Flachbänder (8, 9) bündig mit den Seitenrändern des Kühlrippenelementes (1) an diesem anliegen und als Träger der Wannenseitenwand (2) bzw. des Rahmenteils (3) dienen.

2. Kessel nach Anspruch 1, dadurch gekennzeichnet, dass an der Wannenseitenwand (2) und an dem Rahmenteil (3) je ein Flansch (12, 13) angeformt ist, der Bohrungen (14, 15) aufweist, die der Positionierung der Wandteile bei der Bildung des Kessels dienen.

3. Verfahren zur Herstellung eines Kessels nach Anspruch 2, dadurch gekennzeichnet, dass die Wandteile (1, 2, 3) mit dem Flansch (13) des Rahmenteils (3) auf einer Unterlage (16) abgestützt, durch in die Flanschbohrungen (15) eingeführte, in der Unterlage fixierte Stifte (17) positioniert und durch in die Bohrungen (14) benachbarter Flansche der Seitenwand (2) eingesteckte Bügel (18) zusammengehalten werden.

## Claims

1. Casing, particularly for transformers, made of several wall portions extending in one direction, respectively, each assembled from a cooling fin element (1), a tank side wall (2) and a frame portion (3), whereby the cooling fin element (1) is being reinforced on the inner side of the wall portion by means of flat strips (8, 9) and on the outer side by means of bars (10, 11) mounted on the edges of the ribs, characterized in that the flat strips (8, 9) are mounted flush with the side edges of the cooling fin element (1), lies against this element and serves as support for the sidewall (2) of the tank and the frame portion (3), respectively.

2. Casing according to claim 1, characterized in that on each of the sidewall (2) of the tank and of the frame portion (3) a flansh (12, 13) containing bores (14, 15) has been formed, which serves for the positioning of the wall portions, when the tank is being made.

3. Method for manufacturing the casing according to claim 2, characterized in that the wall portions (1, 2, 3) with the flansh (13) of the frame portion (3) are placed on a support (16), are positioned by means of rods (17) through the bores (15) in the flanshes, are inserted in the support and are kept together by means of brackets (18) inserted through bores (14) in adjacent flanges of the side wall (2).

## Revendications

1. Boîtier, notamment pour transformateurs, qui est formé de plusieurs éléments de paroi qui sont orientées chacune dans une direction et dont chacune est constituée par un élément (1) comportant des nervures de réfrigération, par une paroi latérale (2) du bac de boîtier et par une partie de cadre (3), l'élément (1) comportant des nervures de réfrigération étant renforcé, du côté de l'intérieur de la partie de paroi, par des bandes plates (8, 9) et, du côté de l'extérieur de la partie de paroi, par des barres (10, 11) fixées sur les arêtes des nervures, caractérisé en ce que les bandes plates (8, 9) sont fixées à plat sur les bords latéraux de l'élément (1) comportant des nervures de réfrigération et servent de support à la paroi latérale (2) du bac ou à la partie de cadre (3).

2. Boîtier selon la revendication 1, caractérisé en ce que la partie latérale (2) du bac et la partie de cadre (3) comportent chacune une bride (12, 13) réalisée par formage et munie d'alésage (14, 15) assurant le positionnement des parties de paroi pour le montage du boîtier.

3. Procédé de fabrication d'un boîtier selon la revendication 2, caractérisé en ce que les parties de paroi (1, 2, 3) prennent appui, avec la bride (13) de la partie de cadre (3), sur une base (16) et sont positionnées au moyen de chevilles (17), qui sont fixées à la base et traversent les alésages (15) des brides, et sont maintenues assemblées par des étriers (18) qui s'engagent dans les alésages (14) ménagés dans les brides voisines de la paroi latérale (2).
